# EUROPÄISCHE PATENTSCHRIFT

(11) **EP 0 975 440 B1**
(45) Veröffentlichungstag und Bekanntmachung des Hinweises auf die Patenterteilung: **31.07.2002**
(21) Anmeldenummer: 98922766.5
(22) Anmeldetag: 23.04.1998
(51) Int. Cl.: B06B 3/00

(54) **GERÄT ZUR EINKOPPLUNG VON ULTRASCHALL IN EIN FLÜSSIGES ODER PASTÖSES MEDIUM**
DEVICE FOR TRANSMITTING ULTRASONIC ENERGY TO A LIQUID OR PASTY MEDIUM
APPAREIL A TRANSMETTRE DES ONDES ULTRASONORES A UN MILIEU LIQUIDE OU PATEUX

(30) Priorität: 24.04.1997 DE 19717397
(43) Veröffentlichungstag der Anmeldung: 02.02.2000
(73) Patentinhaber: Tech Sonic Gesellschaft für Ultraschall-Technologie m.b.H., 74172 Neckarsulm (DE)
(72) Erfinder: ABRAMOV, Vladimir, 117 330 Moscow (US); ABRAMOV, Oleg, Moskau, 117415 (RU)
(74) Vertreter: Lutz, Johannes Dieter, Dr.
(86) Internationale Anmeldenummer: EP9802404
(87) Internationale Veröffentlichungsnummer: WO9847632

(56) Entgegenhaltungen:
- DE-A- 19 539 195
- US-A- 4 016 436
- US-A- 4 537 511
- US-A- 5 200 666

## Beschreibung

Die Erfindung betrifft ein Gerät zur Einkopplung von Ultraschall in ein flüssiges oder pastöses Medium und mit den weiteren, im Oberbegriff des Patentanspruchs 1 genannten, gattungsbestimmenden Merkmalen. Ein derartiges Gerät ist Gegenstand einer eigenen, nicht vorveröffentlichten Patentanmeldung (DE 195 39 195 A1).

Bei einem bekannten Gerät ähnlicher Art (US-PS 4,016,436) ist ein einseitig an einen rohrförmigen Hohlraumresonator angesetzter Wellenleiter vorgesehen, der mittels eines piezoelektrischen Transducers, der seinerseits elektrische Wechselspannungs-Ausgangssignale eines Wechselspannungsgenerators in longitudinale mechanische Schwingungen umwandelt, zu resonanten longitudinalen Schwingungen anregbar ist. An diesen Transducer ist mechanisch fest in einem flanschförmigen Bereich desselben der Hohlraumresonator akustisch angekoppelt.

Bei einem weiteren Gerät ähnlicher Art (US-PS 5,200,666) wird an beiden Enden des rohrförmigen Resonators, der zur Konversion longitudinaler Schwingungen in transversale Schwingungen vorgesehen ist, mittels je eines Transducers Ultraschall-Energie eingekoppelt.

Es ist auch bekannt (US-PS 4,537,511), einen rohrförmigen Hohlraumresonator zu verwenden, der an beiden Enden abgeschlossen ist und von einer Seite her mit dem mittels eines Transducers eingekoppelten Ultraschall beaufschlagt wird.

Bei all diesen Geräten wird die Länge des Hohlraumresonators gleichsam in einer ersten Näherung gemäß der Beziehung${\text{L = nC}}_{\text{0}} {\text{/2f}}_{\text{r}}$ gewählt, in der n eine ganze Zahl bedeutet, mit c₀ die Schallgeschwindigkeit in einem stabförmigen Resonator und mit fᵣ die mechanische Resonanzfreuquenz des mit dem Transducer akustisch gekoppelten, zur Einleitung von Ultraschall in den Resonator benutzten Wellenleiters bezeichnet ist. Die Schallgeschwindigkeit c₀, ist durch die Beziehung${\text{C}}_{\text{0}} \text{=} \sqrt{\text{E/ρ}}$ gegeben, in der mit E der Elastizitätsmodul (Young'scher Modul) und mit ρ das spezifische Gewicht des Resonator-Materials bezeichnet ist.

Soweit durch eine Wahl der Resonatorlänge gemäß der erstgenannten Beziehung (A) suboptimale Ergebnisse erzielt werden, wird üblicherweise durch Versuche eine Korrektur der Resonatorlänge ermittelt, was jedoch nur dann rationell ist, wenn anschließend eine größere Zahl solcher Geräte mit dieser durch Versuche ermittelten, optimalen Länge gebaut werden können. Spezialgeräte, die nur in geringen Stückzahlen gebaut werden, sind daher sehr teuer. Es kommt hinzu, daß bei einem solchen Vorgehen das Resultat oftmals relativ weit vom möglichen Optimum entfernt ist, was jedoch hingenommen wird, da das Gerät durch Nutzung eines leistungsstarken Frequenzgenerators und Transducers für den Einsatzzweck geeignet hergestellt werden kann. Auch derartige Geräte sind wegen der erforderlichen Überdimensionierung ihrer elektrischen Versorgung und des Transducers teuer.

Aufgabe der Erfindung ist es daher, eine Gestaltung eines eingangs genannten Geräts anzugeben, das einen günstig hohen Übertragungs-Wirkungsgrad ergibt, und, nachdem es einmal ausgelegt ist, nicht, zumindest nicht nennenswerter Nachbearbeitungen bedarf, um auf einen Betrieb mit optimalem Wirkungsgrad ausgelegt werden zu können, insbesondere ein Gerät, das mit einer vorgegebenen Auslegung mit einem nahe dem optimalen Wirkungsgrad liegenden Wirkungsgrad arbeitet.

Diese Aufgabe wird durch eine Auslegung des Hohlraumresonators entsprechend den kennzeichnenden Merkmalen des Patentanspruchs 1 gelöst.

Eine hiernach sich ergebende Abweichung der Resonatorlänge L von der Beziehung (A) kann relativ klein sein, so daß die erfindungsgemäße Auslegung gegenüber der Beziehung (A) nur eine entsprechend geringfügige Verbesserung ergibt, kann jedoch in praktischen Fällen auch um fast 40% von dem durch die Beziehung (A) gewinnbaren Resultat abweichen, so daß, verglichen mit einem solchen Fall, die erfindungsgemäße Auslegung ein wesentlich besseres Resultat ergibt.

Auch für die gemäß Anspruch 2 angegebene, geschlossene Gestaltung des Hohlraumresonators wird durch die erfindungsgemäße Auslegung seiner Länge L, seines Außendurchmessers D und seiner Wanddicke eine sehr genaue Abstimmung auf die Resonanzbedingungen erzielt. In der geschlossenen Konfiguration des Hohlraumresonators ist dieser gemäß den Merkmalen der Ansprüche 3 und 4 mit einem fluiden Kühlmedium spülbar und kann in diesem Fall mit Vorteil zur Ultraschallbehandlung von Metallschmelzen eingesetzt werden, um im erkalteten, "harten", Zustand des behandelten Materials eine möglichst feine und homogene Korngröße zu erzielen.

Durch die Merkmale des Anspruchs 5, bevorzugt in Kombination mit denjenigen des Anspruchs 6 läßt sich eine insbesondere für die Ultraschall-Behandlung von Flüssigkeiten vorteilhafte Intensivierung der Kavitationsblasenbildung im behandelten Material erzielen.

Die Gestaltung des Geräts gemäß den Merkmalen des Anspruchs 7 ergibt den Vorteil einer weitgehend homogenen Verteilung der in ein Behandlungsgut eingestrahlten Ultraschall-Energie.

In den Gestaltungen des Resonators des erfindungsgemäßen Geräts gemäß den Merkmalen der Ansprüche 8 und 9 wird eine Transportwirkung entlang des Resonatormangels erzielt, die im Ergebnis zu einer gleichmäßigeren Behandlung des "strömenden" Gutes führt.

Durch die gemäß Anspruch 10 vorgesehene "exzentrische" Anordnung des Resonator-Innenraums gegenüber der zentralen Längsachse seiner äußeren Mantelfläche wird eine Richtwirkung bezüglich des abgestrahlten Ultraschall-Feldes erzielt, derart, daß über den dünnerwandigen Bereich des ResonatorMantels mehr Ultraschallenergie abgestrahlt wird als über seinen dickerwandigen Mantelbereich.

Die durch die Merkmale des Anspruchs 11 dem Grundgedanken nach und in zweckmäßigen Ausgestaltungen durch die Merkmale der Ansprüche 12 und 13 näher spezifizierte Gestaltung des Geräts mit einer aus mehreren Hohlraumresonatoren bestehenden, insgesamt langgestreckt-stabförmigen Ultraschallquelle hat den Vorteil einer raumsparenden Anordnung der Transducer innerhalb von Resonator-Elementen und bietet auch die Möglichkeit, besonders hohe Schalleistungen in das Behandlungsgut einzustrahlen. In Kombination hiermit ist es zweckmäßig, wechselspannungs-gesteuerte Transducer als Spannungs-Schallwandler einzusetzen und hierbei einander in Längsrichtung der Ultraschallquelle benachbarte Transducer gegenphasig anzusteuern.

Weitere Einzelheiten und Merkmale der Erfindung ergeben sich aus der Beschreibung von Ausführungsbeispielen anhand der Zeichnung. Es zeigen:
- Fig. 1: ein erstes Ausführungsbeispiel eines erfindungsgemäßen Geräts zur Einkopplung von Ultraschall in ein flüssiges Medium, mit einem magnetostriktiven Transducer, der mittels eines Wellenleiter-Systems an einem zylindrischrohrförmigen Hohlraum-Resonator an gekoppelt ist,
- Fig. 1a: die Amplitudenverteilung longitudinaler und transversaler Ultraschall-Schwingungen, zu denen der Transducer und der Resonator anregbar sind,
- Fig. 2: ein Ausführungsbeispiel eines erfindungsgemäßen Geräts mit innerhalb von HohlraumresonatorElementen angeordneten piezoelektrischen Transducern,
- Fig. 2a: die Amplitudenverteilung longitudinaler und transversaler akustischer Schwingungen, zu denen der Transducer und der Hohlraumresonator des jeweiligen Elements anregbar sind,
- Fig. 3a: bis 3e spezielle Gestaltungen von Hohlraumresonatoren, die in Geräten gemäß den Fig. 1 und 2 einsetzbar sind und
- Fig. 4: einen Resonator mit Kühlsystem.

In der Fig. 1 ist insgesamt mit 10 ein Gerät bezeichnet, mittels dessen Ultraschall in einem Frequenzbereich von 5 bis 50 kHz in ein fluides Medium 11, das dünnflüssig oder pastös oder auch fluid-ähnlich, z.B. feinkörnigpulverförmig sein kann, einkoppelbar ist. Das Gerät umfaßt einen insgesamt mit 12 bezeichneten Transducer, der in Form einer Wechselspannung bzw. eines Wechselstromes angebotene elektrische Energie in (Ultra-) Schalleistung umsetzt, durch die ein insgesamt mit 13 bezeichnetes Wellenleitersystem zu erzwungenen longitudinalen Schwingungen, d.h. Schwingungen, deren Auslenkungen in Richtung der zentralen Längsachse 14 des Geräts 10 erfolgen, angeregt wird, deren Amplitudenverlauf durch die strichpunktiert eingezeichnete Verteilungskurve 16 der Fig. 1a in Relation zu den geometrischen Abmessungen des Transducers 12, des Wellenleitersystems 13 und eines mit diesem akustisch gekuppelten Hohlraumresonators 17 wiedergegeben ist, der seinerseits durch die longitudinalen Schwindungen des Wellenleitersystems 13 zu longitudinalen und transversalen Ultraschall-Schwingungen angeregt wird, d.h. auch zu Schwindungen des Resonatormantels 18, der Auslenkungen radial bezüglich der zentralen Längsachse 14 des Geräts 10 erfolgen. Die Amplutudenverteiiung dieser transversalen Schwindungen, zu denen der Hohlraumresonator 17 anregbar ist, ist durch die auszgeogene Amplituden-Verteilungskurve 19 der Fig. 1a wiedergegeben. Der Hohlraumresonator 17 ist so ausgelegt, daß er sowohl hinsichtlich der longitudinalen als auch hinsichtlich der transversalen Eigenschwingungen seines beim dargestellten Ausführungsbeispiel im wesentlichen, d.h. auf dem größten Teil seiner Länge L, zylindrisch-rohrförmigen ausgebildeten Mantels 18 der Resonanzbedingung genügt.

Für das in der Fig. 1 dargestellte spezielle Ausführungsbeispiel ist vorausgesetzt, daß der Transducer 12 als magnetostriktiver Transducer für sich bekannter Bauart ausgebildet ist, dessen lediglich schematisch angedeuteter Schwingkörper 21 durch Bestromung seines ebenfalls nur schematisch angedeuteten Feld-Wicklungssystems 22 im Takt des von einem Wechselstromgenerator 23 bereitgestellten Wechselstromes zu den Ultraschall-Schwingungen angeregt wird. Der Schwingkörper 21 des Transducers 12 ist im Sinne einer starken Schwingungskopplung fest mit einem kegelstumpfförmig angeordneten Konzentrator 24 des Wellenleitersystems 13 verbunden, der seinerseits, z.B. durch eine Schraub-Verbindung 26 fest mit einem weiteren, der Grundform nach zylindrischen, ebenfalls als Konzentrator wirkenden Wellenleiter 27 gekoppelt ist, mit dem wiederum der Hohlraumresonator 12 im Sinne einer starken akustischen Kopplung fest verbunden ist, wobei diese Verbindung mittels eines nicht eigens dargestellten Gewindes realisiert sein kann.

Der Schwingkörper 21 des Transducers, der mit diesem verbundene Konzentrator 24 und der weitere zylindrische Wellenleiter 27 des Wellenleitersystems 13 sowie der Hohlraumresonator 17 sind auf dieselbe mechanische Resonanzfrequen ausgelegt, auf die auch die Frequenz des zur Bestromung des Feldwicklungssystems 22 des Transducers 12 genutzten Wechselstroms abgestimmt ist, der von dem Generator 23 geliefert wird.

Bei dieser Abstimmung entspricht die in Richtung der Längsachse 14 gemessene Länge des Schwingkörpers 21 des Transducers 12 einem ganzzahligen Vielfachen der halben Wellenlänge der longitudinalen akustischen Schwindungen im magnetostriktiven Transducer-Material. In einer üblichen Gestaltung des Schwingkörpers 21 entspricht dessen Länge der halben Wellenlänge seiner resonanten longitudinalen Eigenschwingung.

Auch die axiale Ausdehnung des kegelstumpfförmig dargestellten Konzentrators 24 entspricht üblicherweise der halben Wellenlänge seiner longitudinalen resonanten Eigenschwingung, die, wegen der Materialabhängigkeit der Schallgeschwindigkeit, einen anderen Wert haben kann als die ResonanzWellenlänge im Schwingkörper 21 des Transducers.

Auch die axiale Länge des zweiten Wellenleiters 27 bzw. Konzentrators des Wellenleitersystems 13 entspricht der halben Resonanz-Wellenlänge im Wellenleiter-Material. Dieser zweite Wellen-Konzentrator 27 hat auf seiner gesamten Länge, abgesehen von einem in axialer Richtung nur wenig ausgedehnten, radialen Außenflansch 28, der zur Fixierung des Wellenleitersystems 13 sowie des Hohlraumresonators 17 an einem Reaktorgefäß 29 vorgesehen ist, das das fluide Medium 11 enthält, denselben Außendurchmesser D₀, dem auch der Außendurchmesser des Hohlraumresonators 17 entspricht.

Der zweite "zylindrische" Wellenkonzentrator 27 ist an der dem ersten Konzentrator 24 zugewandten Seite als "massiver" Zylinder ausgebildet und an seiner dem Hohlraumresonator 17 zugewandten Seite topfförmig gestaltet, wobei die Dicke δ des zylindrischen Topfmantels 31 des zweiten Wellenkonzentrators 27 gleich der Dicke des zylindrischen Resonatormantels 28 ist. Die axiale Tiefe des zylindrischen Topfmantels 31, der die Schwingungs-Konzentration auf den Mantel des Hohlraumresonators 17 vermittelt, entspricht einem Viertel der Resonanz-Wellenlänge der longitudinalen Schwindungen im Material des zweiten Wellenkonzentrators 27. Demgemäß ist der Befestigungsflansch 28 in einer Knotenebene der longitudinalen akustischen Schwindungen angeordnet, die über den zweiten Wellenkonzentrator 27 in den Hohlraumresonator 17 eingekoppelt werden, der dadurch sowohl zu longitudinalen wie auch zu transversalen Schwingungen resonant angeregt wird, durch deren Wirkung die Ultraschall-Behandlung des fluiden Mediums 11 erfolgt.

Der Hohlraumresonator 17 ist an seinem vom Transducer 12 entfernt angeordneten Ende halbkugelschalenförmig abgeschlossen, wobei der Außenradius R_{C} dieses Resonator-Abschlusses den Wert D₀/2 und die Dicke δ dieses kugelschalenförmigen Resonator-Abschlusses 32 der Dicke δ des zylindermantelförmigen Abschnitts 18' des Resonatormantels 18 entspricht.

Um optimale geometrische Abmessungen des Hohlraumresonators 17 zu erreichen ist es notwendig, daß dieser die Resonanzbedingung sowohl für longitudinale als auch radiale Schwingungsformen erfüllt, dies unter der Bedingung, daß die Schwingungsanregung durch longitudinale akustische Schwingungen vorgegebener Frequenz erfolgt und daß auch der akustische Widerstand der Last des zu behandelnden Mediums adäquat berücksichtigt wird.

Demgemäß ist die zwischen der ringförmigen Stirnfläche 31 des Resonatormantels 18, mit der dieser an den zylindermantelförmigen Abschnitt 31 des zweiten Wellenkonzentrators 27 anschließt, und dem entferntesten Punkt 34 des kugelschalenförmigen Resonator-Abschlusses 32 gemessene Länge L des Hohlraumresonators 17 so gewählt, daß sie der folgenden Beziehung genügt:$\text{L =} \frac{{\text{C}}_{\text{1R}}}{{\text{2f}}_{\text{r}}} \text{n(1 -} \frac{\text{ΔL}}{\text{1 +} \sqrt{\text{1 + ΔL}}} \text{); n = 1,2,3,...}$

In dieser Beziehung ist mit fᵣ die "Resonanz"-Frequenz bezeichnet, auf die der Hohlraumresonator 17 ausgelegt sein soll. Sie ist im allgemeinen durch die Frequenz des Wechselstromgenerators 23 bestimmt, bei der dieser am effektivsten arbeitet.

Mit C_{1R} ist die Schallgeschwindigkeit im Material bezeichnet, aus dem der Hohlraumresonator besteht.

Sie ist durch die folgende Beziehung gegeben:${\text{C}}_{\text{1R}} \text{=} \sqrt{\frac{\text{E(1 - ν)}}{{\text{ρ}}_{\text{R}} \text{(1 + ν)(1 - 2ν)}}}$

In dieser Beziehung ist mit E der Young'sche Elastizitätsmodul des Resonatormaterials bezeichnet, mit D der Poisson'sche Querkontraktionskoeffizient des Resonator-Materials und mit ρ_{R} die Dichte des Resonator-Materials.

Der Außendurchmesser D₀ des Hohlraumresonators 17 ist gemäß der folgenden Beziehung gewählt:${\text{D}}_{\text{0}} \text{=} \frac{{\text{C}}_{\text{1R}}}{{\text{πf}}_{\text{r}}} \text{+ (1 + ΔD)}$

Die in der Beziehung (1) enthaltene Größe ΔL und die in der Beziehung (3) enthaltene Größe ΔD genügen den folgenden Relationen:$\text{ΔL =} \frac{{\text{a}}^{\text{2}}}{{\text{a}}^{\text{2}} \text{- (1 + ΔD)}} \text{(4); ΔD =} \sqrt{\frac{{\text{b}}^{\text{2}} {\text{- a}}^{\text{2}}}{{\text{c}}_{\text{2}} \text{- 1}}} \text{- 1 (4')}$

Diese Relationen gelten in sehr guter Näherung, wenn gleichzeitig die durch die nachfolgende Relation ausgedrückte Nebenbedingung erfüllt ist:$\text{L ≤} \frac{{\text{δ(D}}_{\text{0}} {\text{- δ)·C}}_{\text{1R}} {\text{·ρ}}_{\text{R}}}{{\text{D}}_{\text{0}} {\text{ρ}}_{\text{L}} {\text{C}}_{\text{L}}}$ aus der sich die Wanddicke δ des Resonators ergibt.

In der Beziehung (5) ist mit Cₗᵣ die Schallgeschwindigkeit im Resonator-Material bezeichnet, mit C_{L} die Schallgeschwindigkeit in dem der Ultraschall-Behandlung unterworfenen "Last"-Medium und mit ρ_{L} die Dichte des zu behandelnden Mediums 11. Die in den Beziehungen (4) und (4') enthaltenen Größen a und b werden, gleichsam als Schnittpunkts-Koordinaten zweier Funktionen a₁(y) und a₂(y) bestimmt, d.h. durch Aufsuchen der Lösung:${\text{a}}_{\text{1}} {\text{(b) = a}}_{\text{2}} \text{(b) = a.}$

Diese Funktionen werden nachfolgend als Funktionen des gemeinsamen Parameters y der Einfachheit halber lediglich mit a₁ und a₂ bezeichnet. Sie sind implizit durch die folgenden Beziehungen gegeben:${\text{ξ(a}}_{\text{1}} {\text{,J}}_{\text{n}} {\text{)β(a}}_{\text{1}} {\text{) + µ(a}}_{\text{1}} {\text{,N}}_{\text{n}} {\text{)(1 - G(a}}_{\text{1}} {\text{)) - µ(y,J}}_{\text{n}} {\text{)G(a}}_{\text{1}} {\text{) + µ(y,N}}_{\text{n}} \text{) = 0}$ ${\text{κ}}_{\text{t}}^{\text{2}} {\text{(x) = k}}_{\text{t}}^{\text{2}} {\text{- k}}^{\text{2}} \text{(x)}$${\text{κ}}_{\text{1}}^{\text{2}} {\text{(x) = k}}_{\text{1}}^{\text{2}} {\text{- k}}^{\text{2}} \text{(x)}$${\text{k}}^{\text{2}} {\text{(x) = k}}_{\text{1}}^{\text{2}} {\text{κ}}^{\text{2}} \text{(x)}$${\text{k}}_{\text{1,t}} \text{=} \frac{{\text{2πf}}_{\text{r}}}{{\text{C}}_{\text{1R,t}}}$${\text{κ}}^{\text{2}} \text{(x) =} \frac{{\text{(1 - 2ν)(b}}^{\text{2}} {\text{- x}}^{\text{2}} {\text{) - x}}^{\text{2}}}{{\text{(1 - 2ν)(b}}^{\text{2}} {\text{- x}}^{\text{2}} \text{)}}$${\text{ξ(x,Z}}_{\text{n}} {\text{) = Z}}_{\text{n+1}} \text{(x) -} \frac{{\text{ν}}^{\text{2}} \text{x}}{\text{(n + 1)(1 - ν)}} {\text{Z}}_{\text{n}} \text{(x)}$${\text{q(x,Z}}_{\text{n}} \text{) =} \frac{{\text{dZ}}_{\text{n+1}} \text{(x)}}{\text{dx}} \text{-} \frac{\text{(n + 1)}}{\text{x}} {\text{·Z}}_{\text{n+1}} \text{(x)}$ mit: ϑ(x = a₁ oder a₂) = 1;ϑ(x = y) = c²$\text{G(X) =} \frac{{\text{G}}_{\text{1}} {\text{(x,N}}_{\text{n}} \text{)}}{{\text{G}}_{\text{1}} {\text{(x,J}}_{\text{n}} \text{)}}$ $\text{C =} \frac{{\text{C}}_{\text{1R}}}{{\text{C}}_{\text{t}}}$${\text{C}}_{\text{t}}^{\text{2}} \text{=} \frac{\text{E}}{{\text{2ρ}}_{\text{R}} \text{(1 + ν)}}$

Die beiden ersten Gleichungen (6/1) und (6/2) bilden ein transzendentes Gleichungssystem für die Funktionen a₁(y) und a₂(y), in dem mit Jₙ die bekannten Besselfunktionen und mit Nₙ die ebenfalls bekannten Neumann'schen Funktionen bezeichnet sind. Diese Funktionen Jₙ und Nₙ haben als Argument jeweils diejenige Variable a₁, a₂ oder y mit der sie durch die weiteren Funktionen µ(x,Zₙ), ξ(x,Zₙ) und q(x,Zₙ) verknüpft sind. In diesen Beziehungen steht "x" für die möglichen Variablen a₁, a₂ oder y und Zₙ für die jeweiligen Zylinderfunktionen, nämlich die Besselfunktionen Jₙ oder die Neumann'schen Funktionen Nₙ.

Die Funktionen ξ, q und µ sind, mit entsprechender Notation, jeweils durch die Beziehungen (6/8), (6/9) und (6/10) definiert, wobei die in der Beziehung (6/10) enthaltene Funktion ϑ(x) durch die folgenden Relationen gegeben ist:${\text{ϑ (x = a}}_{\text{1}} {\text{oder a}}_{\text{2}} {\text{) = 1 und ϑ (x = y) = c}}^{\text{2}} \text{.}$

C ist seinerseits durch die Beziehung (6/14) gegeben, in der mit C_{1R} die Schallgeschwindigkeit der longitudinalen Schwingungen im Resonator und mit Cₜ die Schallgeschwindigkeit der transversalen Ultraschallschwingungen im Resonator bezeichnet sind. Diese "transversale" Schallgeschwindigkeit genügt ihrerseits der Beziehung (6/15), in der mit ρ_{R} die Dichte des Resonatormaterials, mit E dessen Young'scher Elastizitätsmodul und mit ν die Posson'sche Querkontraktionskonstante des Resonatormaterials bezeichnet sind.

Die in den Gleichungen (6/1) und (6/2) weiter genannten Funktionen β, deren Argument einmal die Funktion a₁ und einmal die Funktion a₂ sein kann, ist in allgemeiner Form durch die Beziehung (6/13) angegeben. Die weiter in den Gleichungen (6/1) und (6/2) enthaltenen Funktionen G sind durch die Beziehungen (6/11) und (6/12) angegeben. Die in der Gleichung (6/10) enthaltenen Funktionen κ² sind wiederum in allgemeiner Form durch die Beziehung (6/7) und die Beziehungen (6/3), (6/4), (6/5) und (6/6) definiert, wobei in der Beziehung (6/6) C_{1R,t} zum einen für C_{1R} und zum anderen für Cₜ steht.

Durch die Beziehung (6/6) sind Wellenzahlen k₁ und kₜ der longitudinalen und transversalen Schwingungen des Resonators bei der Resonatorfrequenz fᵣ angegeben.

Das Gleichungssystem (6/1) und (6/2) kann durch Variation des Parameters y auf einfache Weise ausgewertet werden.

Das in der Fig. 2, auf deren Einzelheiten nunmehr Bezug genommen sei, dargestellte weitere Ausführungsbeispiel eines erfindungsgemäßen Geräts zur Ultraschall-Behandlung von flüssigen oder pastösen Medien ist nach Aufbau und Funktion zu dem anhand der Fig. 1 erläuterten weitgehend analog, so daß eine Erläuterung auf konstruktive Unterschiede bezüglich des Geräts 10 gemäß Fig. 1 beschränkt werden kann. Soweit für Elemente des Geräts 10' gemäß Fig. 2 dieselben Bezugszeichen verwendet werden wie bei der Erläuterung des Geräts 10 der Fig. 1 geschehen, soll dies den Hinweis auf die Baugleichheit oder -Analogie bedeuten und auch den Verweis auf die Beschreibung des Geräts 10 anhand der Fig. 1.

Bei dem Gerät 10' gemäß Fig. 2 besteht die insgesamt mit 35 bezeichnete Ultraschallquelle aus mehreren Hohlraumresonatoren, die entlang einer gemeinsamen zentralen Längsachse 14' angeordnet und fest miteinander verbunden sind. In einem "äußeren" Hohlraumresonator 17', dessen zylindrischer Mantel 18' mit dem Montageflansch 28 zur außenseitigen Befestigung an dem lediglich schematisch angedeuteten Reaktorgefäß 29 versehen ist, und einem "inneren" Hohlraumresonator 17, der gleichsam am weitesten innerhalb des Reaktorgefäßes angeordnet ist und beim dargestellten, speziellen Ausführungsbeispiel dieselbe Form hat wie der anhand der Fig. 1 erläuterte Hohlraumresonator 17, sind mehrere identisch ausgebildete Hohlraumresonatoren 17'' als Zwischenelemente vorgesehen, von denen der Einfachheit halber lediglich eines dargestellt ist. Diese "Zwischen"-Hohlraumresonatoren 17'' sind der Grundform nach topfförmig gestaltet mit einem stabilen Boden 36 der Dicke L_{B} und einem rohrförmig-zylindrischen Mantel 18'. Sämtliche Resonatoren 17, 17' und 17'' haben dieselbe Länge L, dieselben Dicken δ ihrer zylindrischen Mantelabschnitte und denselben Außendurchmesser D₀, entsprechend den anhand des Ausführungsbeispiels gemäß Fig. 1 erläuterten Auslegungs-Kriterien, wobei die Bodendicke L_{B} klein gegen die Länge L gewählt werden muß, was als diesbezügliches Auslegungskriterium genügt (z.B.: L_{B}≤L/10).

Die zwischen dem äußeren Hohlraumresonator 17' und dem halbkugelschalenförmig abgeschlossenen Hohlraumresonator 17 angeordneten, topfförmig gestalteten Hohlraumresonatoren 17'' sind im Bereich ihres Bodens 36 und im Bereich ihrer offenen Endabschnitte 37 mit komplementär gestalteten Außengewinden 38 und Innengewinden 39 gleicher axialer Ausdehnung L_{S}, die kleiner ist als die Bodendicke L_{B}, versehen, mittels derer sie fest aneinander angeschraubt werden können, derart, daß die äußere Bodenfläche des einen Hohlraumresonators 17'' an einer inneren Ringschulter 42 des benachbarten Hohlraumresonators 17'' fest abgestützt ist. Dieselbe Art der festen Verbindung ist auch bezüglich des äußeren Hohlraumresonators 17' und des inneren, kugelschalenförmig abgeschlossenen Hohlraumresonators 17 mit dem jeweils benachbarten "Zwischen"-Resonator 17'' vorgesehen.

In koaxialer Anordnung mit der zentralen Längsachse 14'' der Ultraschallquelle 35 ist am Boden 36 eines jeden der Zwischen-Resonatoren 17'' ein insgesamt mit 42 bezeichneter Ultraschall-Transducer angekoppelt. Auch der innere Hohlraumresonator 17 des Geräts 10' ist durch eine Bodenplatte 36 abgeschlossen, an der der vom benachbarten topfförmigen Hohlraumresonator 17'' aufgenommene Transducer 42 angekoppelt ist.

Bei dem speziellen Ausführungsbeispiel gemäß Fig. 2 ist lediglich dem äußeren Hohlraumresonator 17' nicht ein gleichsam eigener Transducer 42 zugeordnet. Dieser einseitig offen rohrförmig gestaltete Hohlraumresonator 17' wird gleichsam von dem Transducer 42 mit versorgt, der am Boden 36 des benachbarten topfförmigen Resonators 17'' fest angekoppelt ist, z.B. mittels einer schematisch angedeuteten SchraubVerbindung 43.

Als Transducer 42 werden bei dem Gerät 10' gemäß Fig. 2 zweckmäßigerweise piezoelektrische Transducer verwendet, die als elektromechanische Spannungs-Schwingungswandler eine lediglich schematisch angedeutete, insgesamt mit 44 bezeichnete piezoelektrische Säule haben, die durch Ansteuerung mit einer Wechselspannung zu in Richtung der zentralen Längsachse 14' verlaufenden "Dicken"-Schwindungen, d.h. longitudinalen Längenänderungen anregbar ist, die über einen Transducerblock 46, mittels dessen der Transducer 42 am Boden 36 des jeweils benachbarten Hohlraumresonators 17'' bzw. 17 befestigt ist, auf den jeweiligen Mantel 18 bzw. 18' bzw. 18'' des jeweiligen Hohlraumresonators 17'' bzw. 17 oder 17' übertragbar sind, wodurch dieser zu longitudinalen und transversalen Schwingungen anregbar ist.

Das Gerät 10' ist insbesondere für eine Ultraschallbehandlung flüssiger Medien in Reaktorgefäßen 29 geeignet, die eine relativ große Tiefe haben und Medium in entsprechend großer "Schicht"-Dicke enthalten.

Zur Erläuterung einiger Varianten von Resonator-Gestaltungen, die in sinngemäßer Anpassung sowohl in dem Gerät 10 gemäß Fig. 1 als auch in dem Gerät 10' gemäß Fig. 2 Verwendung finden können, sei nunmehr auf die Fig. 3a bis 3e Bezug genommen.

Der Hohlraumresonator 17ₐ gemäß Fig. 3a hat die Grundform eines zylindrischen Rohres, das auf dem überwiegenden Teil seiner Länge eine konstante Wanddicke δ, den Außendurchmesser D₀ und eine gemäß der Beziehung (1) gewählte Länge L hat. In regelmäßigen Abständen, vorzugsweise in Abständen L/2, wobei L durch die Beziehung (1) für n=1 gegeben ist, ist der Hohlraumresonator 17ₐ mit äußeren, flanschförmigen Ringrippen 47 versehen, deren radiale Höhe h und deren in Richtung der Längsachse gemessene "axiale" Dicke 1 jeweils klein gegen den Außendurchmesser D₀ bzw. den axialen Abstand L/2 der Ringrippen 47 voneinander sind. "Klein" bedeutet hier einen Bruchteil um 1/10.

Durch diese Ringrippen 47, die in der Längsschnittdarstellung der Fig. 3a eine rechteckige Kontur mit zwei kreisförmigen peripheren Kanten 48 haben, wird, insbesondere im Bereich dieser Kanten 48, eine intensivere Kavitations-Blasenbildung in einer zu behandelnden Flüssigkeit erzielt und damit eine Verbesserung des Behandlungs-Wirkungsgrades.

Dasselbe gilt sinngemäß für die Hohlraumresonatoren 17_{c} und 17_{d} gemäß den Fig. 3c und 3d mit Bezug auf eine spiralförmig verlaufende äußere Rippe 49 mit z.B. dreieckigem oder trapezförmigem Querschnitt (Fig. 3c) oder für die in der Art eines mehrgängigen Gewindes ausgebildete Außenstruktur des Resonators 17_{d} gemäß Fig. 3d, bei der sich die in der Querschnittsdarstellung sternförmige Außenkontur 51 des Hohlraumresonators 17_{d} ergibt, entsprechend den spiralförmig verlaufenden konkaven Rillen 52 und den diese gegeneinander absetzenden, spitzen, radial äußeren Rippenkanten 53' der Rippen 53.

Eine dem Resonator 17ₐ ähnliche Resonator-Form hat der Hohlraumresonator 17ₑ gemäß Fig. 3e, dessen Innenraum einen konstanten Radius Rᵢ hat, bei dem jedoch der Außenradius R(z) gemäß der Beziehung${\text{R(z) = R}}_{\text{0}} \text{+ δR·sin(} \frac{\text{z}}{{\text{z}}_{\text{0}}} \text{)}$ entlang der zentralen Längsachse 54 als z-Koordinate gesehen räumlich variiert.

In dieser Beziehung (7) sind mit R₀ der mittlere Radius des Mantels 55 des Hohlraumresonators 17ₑ bezeichnet, mit δ_{R} die Amplitude der Radiusänderung und mit z₀ die Periodenlänge der räumlichen Radiusvariationen der Resonator-Außenfläche 56, gesehen in Richtung der zentralen z-Achse 54. Es versteht sich, daß der Minimalwert des durch die Beziehung (7) gegebenen Radius R(z) größer sein muß als der Radius Rᵢ der inneren Mantelfläche des Hohlraumresonators 17ₑ. Bei dieser Konfiguration des Hohlraumresonators 17ₑ kann die Periodizität der "Wellen"-Struktur der Resonator-Außenfläche 56 auch signifikant kleiner sein als die Resonatorlänge L.

Im Unterschied zu den anhand der Fig. 3a und 3c bis 3e erläuterten Varianten, die, abgesehen von einer spiralförmigen Außenstruktur (Fig. 3c und 3d) axialsymmetrisch bezüglich der jeweiligen zentralen Längsachsen sind, hat der Hohlraumresonator 17_{b} gemäß Fig. 3b eine insoweit von der zylindrischen Symmetrie abweichende Gestaltung, als die zentrale Längsachse 57 seiner durchgehenden zylindrischen Bohrung 58 außeraxial bezüglich der zentralen Längsachse 59 der äußeren zylindrischen Mantelfläche 61 angeordnet ist, so daß der Resonatormantel 64 nur bezüglich einer, sowohl die zentrale Längsachse 57 des Resonator-Hohlraumes 62 als auch die zentrale Längsachse 59 seiner äußeren Mantelfläche 61 enthaltenden Längsmittelebene 63 symmetrisch ausgebildet ist.

Bei dieser Gestaltung des Resonatormantels 64 variiert dessen Dicke zwischen einem Minimalwert δₘᵢₙ und einem Maximalwert δₘₐₓ. Der durch diese Gestaltung des Resontatormanteis 64 erzielte Effekt besteht darin, daß eine Richtcharakteristik der Abstrahlung der UltraschallWellen erzielt wird, derart, daß im dünnerwandigen Bereich mehr Ultraschallenergie abgestrahlt wird als im dickerwandigen Bereich. Hohlraumresonatoren 17_{b} mit dieser Gestaltung können mit Vorteil z.B. in Eckbereichen oder Randbereichen eines großvolumigen Reaktionsgefäßes verwendet werden.

In einer speziell für die Behandlung von Schmelzen zweckmäßigen Gestaltung eines Geräts 10 gemäß Fig. 1 mit "durchgehendem", einheitlichem Resonator-Hohlraum 62 ist dieser mit einem in der Fig. 4 schematisch vereinfacht dargestellten Kühlsystem 70 versehen, mittels dessen der Resonatorhohlraum 62 mit Kühlflüssigkeit spülbar ist. Hierdurch wird im gesamten Volumen des zu behandelnden Materials, das letztlich bis zum Erstarren abgekühlt wird, eine wesentlich feinere und homogenere Verteilung der Korngröße erzielt, da wegen der Kühlung eine Mikro-Kristallbildung zunächst in unmittelbarer Nähe des Resonators erfolgt, solche primären Mikrokristalle von dort jedoch wieder in den wärmeren Bereich diffundieren, was letztlich die homogenere Verteilung der Korngröße im Material bewirkt.

Dieses Kühlsystem 70 umfaßt ein bezüglich der zentralen Längsachse 14 des Hohlraumresonators 17 koaxiales Zufluß-Röhrchen 71, das über einen Versorgungskanal 72 des Wellenleiters 27 an eine Kühlmittelquelle 73 anschließbar ist und einen ebenfalls am Wellenleiter 27 vorgesehenen Abflußkanal 75, über den Kühlmedium aus dem ResonatorHohlraum 62 zurück zur Kühlmittelquelle strömen kann.

Die Mündungsöffnung 76 des Zuflußröhrchens 71, über die das Kühlmittel in den Resonatorhohlraum 62 einströmt, ist in unmittelbarer Nähe des kugelschalenförmigen Resonator-Abschlusses 32 angeordnet.

## Patentansprüche

1. Gerät zur Einkopplung von Ultraschall in ein flüssiges oder pastöses Medium, mit
a) einem Wechselspannungsgenerator, der auf Frequenzen zwischen 1 kHz und 100 kHz ausgelegt ist,
b) einem mit der Ausgangs-Wechselspannung des Generators zu hochfrequenten longitudinalen mechanischen Schwingungen ansteuerbaren, magnetostriktiven oder piezoelektrischen Transducer,
c) einem zylindrisch-stabförmigen Wellenleiter, der durch den Transducer zu longitudinalen resonanten Schwingungen anregbar ist
d) und einem mit dem Wellenleiter akustisch gekoppelten, rohrförmigen Hohlraumresonator, der die longitudinalen resonanten Schwingungen in bezüglich seiner Längsachse transversale Schwingungen umsetzt, deren Schwingungsenergie in das mit Ultraschall zu behandelnde Medium einkoppelbar ist, wobei
e) der Hohlraumresonator so ausgelegt ist, daß er sowohl hinsichtlich longitudinaler als auch hinsichtlich transversaler Eigenschwingungen seines Mantels der Resonanzbedingung genügt,
**dadurch gekennzeichnet, daß**
die Resonatorlänge L, der Außendurchmesser D₀ und die Dicke δ der Resonatorwand (18;62) gemäß den Relationen$\text{L} \text{=} \frac{{\text{C}}_{\text{1R}}}{\text{2} {\text{f}}_{\text{r}}} \text{n} \text{(1 -} \frac{\text{Δ} \text{L}}{\text{1 +} \sqrt{\text{1 + Δ} \text{L}}} \text{);} \text{n} \text{= 1,2,3,...}$${\text{D}}_{\text{0}} \text{=} \frac{{\text{C}}_{\text{lr}}}{{\text{πf}}_{\text{r}}} \text{+ (1 + ΔD)}$$\text{L ≤} \frac{{\text{δ(D}}_{\text{0}} {\text{- δ) · C}}_{\text{1R}} {\text{· ρ}}_{\text{E}}}{{\text{D}}_{\text{0}} {\text{ρ}}_{\text{L}} {\text{C}}_{\text{L}}}$ aufeinander abgestimmt sind, in denen mit C_{1R} die Schallgeschwindigkeit der longitudinalen Ultraschall-Schwingungen im Material des Hohlraumresonators (17;17') bezeichnet ist, die durch die Beziehung${\text{C}}_{\text{1R}} \text{=} \sqrt{\frac{\text{E(1 - ν)}}{{\text{ρ}}_{\text{R}} \text{(1 + ν)1 - 2ν)}}}$ gegeben ist, mit
C_{L} die Schallgeschwindigkeit in dem der Ultraschall-Bestrahlung ausgesetzten Last-Material, mit
ρ_{R} das spezifische Gewicht des Resonator-Materials, mit
ρ_{L} das spezifische Gewicht des Last-Materials, mit
E der Young'sche Elastizitätsmodul, mit
D die Poisson'sche Querkontraktionskonstante des Resonator-Materials und mit
fᵣ die Resonanzfrequenz des Hohlraum-Resonators (17; 17'), wobei die Größen ΔL und ΔD den Beziehungen$\text{ΔL =} \frac{{\text{a}}^{\text{2}}}{{\text{a}}^{\text{2}} {\text{- (1 + ΔD)}}^{\text{2}}}$ und$\text{ΔD =} \sqrt{\frac{{\text{b}}^{\text{2}} {\text{- a}}^{\text{2}}}{{\text{c}}_{\text{2}} \text{- 1}}} \text{- 1}$ genügen, in denen mit a und b die Schnittpunktskoordinaten zweier Funktionen a₁(y) und a₂(y) gemäß der Relation a₁(b)=a₂(b) = a bezeichnet sind, die in impliziter Form durch die Beziehungen gegeben sind:${\text{ξ(a}}_{\text{1}} {\text{,J}}_{\text{n}} {\text{)β(a}}_{\text{1}} {\text{) + µ(a}}_{\text{1}} {\text{,N}}_{\text{n}} {\text{)(1 - G(a}}_{\text{1}} {\text{)) - µ(y,J}}_{\text{n}} {\text{)G(a}}_{\text{1}} {\text{) + µ(y,N}}_{\text{n}} \text{) = 0}$ ${\text{κ}}_{\text{t}}^{\text{2}} {\text{(x) = k}}_{\text{t}}^{\text{2}} {\text{-k}}^{\text{2}} \text{(x)}$${\text{κ}}_{\text{1}}^{\text{2}} {\text{(x) = k}}_{\text{1}}^{\text{2}} {\text{-k}}^{\text{2}} \text{(x)}$${\text{k}}^{\text{2}} {\text{(x) = k}}_{\text{1}}^{\text{2}} {\text{κ}}^{\text{2}} \text{(x)}$${\text{k}}_{\text{l,t}} \text{=} \frac{{\text{2πf}}_{\text{r}}}{{\text{C}}_{\text{1R,t}}}$${\text{κ}}^{\text{2}} \text{(x) =} \frac{{\text{(1 - 2ν)(b}}^{\text{2}} {\text{- x}}^{\text{2}} {\text{) - x}}^{\text{2}}}{{\text{(1 - 2ν)(b}}^{\text{2}} {\text{- x}}^{\text{2}} \text{)}}$${\text{ξ(x,Z}}_{\text{n}} {\text{) = Z}}_{\text{n+1}} \text{(x) -} \frac{{\text{ν}}^{\text{2}} \text{x}}{\text{(n + 1)(1 - ν)}} {\text{Z}}_{\text{n}} \text{(x)}$${\text{q(x,Z}}_{\text{n}} \text{) =} \frac{{\text{dZ}}_{\text{n+1}} \text{(x)}}{\text{dx}} \text{-} \frac{\text{(n + 1)}}{\text{x}} {\text{·Z}}_{\text{n+1}} \text{(x)}$ mit: ϑ(x = a₁ oder a₂) = 1;ϑ(x = y) = c²$\text{G(X) =} \frac{{\text{G}}_{\text{1}} {\text{(x,N}}_{\text{n}} \text{)}}{{\text{G}}_{\text{1}} {\text{(x,J}}_{\text{n}} \text{)}}$ $\text{C =} \frac{{\text{C}}_{\text{1R}}}{{\text{C}}_{\text{t}}}$${\text{C}}_{\text{t}}^{\text{2}} \text{=} \frac{\text{E}}{{\text{2ρ}}_{\text{R}} \text{(1 + ν)}}$ gegeben sind, wobei mit Cₜ die Schallgeschwindigkeit der transversalen Ultraschallwellen bezeichnet ist.

2. Gerät nach Anspruch 1, **dadurch gekennzeichnet, daß** der Hohlraumresonator (17) auf seiner gesamten Länge, oder auf mindestens einem überwiegenden Teil seiner Länge die Form eines innen und außen zylindrischen Rohres hat, das aus seinem vom Transducer entfernten Ende mit einem vorzugsweise als Halbkugelschale (32) ausgebildeten Abschluß versehen ist.

3. Gerät nach Anspruch 2, **dadurch gekennzeichnet, daß** der Innenraum des Hohlraumresonators (17) mit einem fluiden Kühlmedium spülbar ist.

4. Gerät nach Anspruch 3, **dadurch gekennzeichnet, daß** die Zuführung des Kühlmittels zum Hohlraum des Resonators über ein zentrales, zur Längsachse (14) koaxiales Röhrchen erfolgt, dessen Mündungsöffnung in der Nähe des Resonatorabschlusses (32) angeordnet ist, und die Rückführung des Kühlmediums über einen im Wellenleiterblock des Transducers angeordneten Abflußkanal erfolgt.

5. Gerät nach einem der Ansprüche 1 bis 4, **dadurch gekennzeichnet, daß** der Resonator (17ₐ;17ₑ) an seiner Außenseite mindestens in Zonen hoher Auslenkungsamplituden longitudinaler Schwingungsrichtung mit Ringrippen (47) versehen ist.

6. Gerät nach Anspruch 5, **dadurch gekennzeichnet, daß** die Ringrippen (47) die Form radialer Flansche mit scharf kantigen peripheren Rändern (48) haben, wobei die radiale Ausdehnung h dieser Ringrippen klein gegen den Außendurchmesser D₀ des rohrförmigen Grundkörpers des Resonators (17ₐ) ist und die axiale Dicke 1 dieser Rippen klein gegen den Wert L/2 (für n=1).

7. Gerät nach Anspruch 5, **dadurch gekennzeichnet, daß** der Außenradius R(z) des Hohlraumresonators (17ₑ) gemäß der Beziehung${\text{R(z) = R}}_{\text{0}} \text{+ δ R·sin(} \frac{\text{z}}{{\text{z}}_{\text{0}}} \text{)}$ in der mit R₀ der mittlere Radius des Resonatormantels (55) mit δR die Amplitude der Radiusänderung und mit z₀ die Periodenlänge der Radiusvariation, gesehen in Richtung der zentralen Resonatorlängsachse (54), bezeichnet sind.

8. Gerät nach einem der Ansprüche 1 bis 4, **dadurch gekennzeichnet, daß** der Resonator (17_{c};17_{d}) mindestens eine spiralförmig verlaufende äußere Rippe (49;53) hat, deren radiale Ausdehnung klein gegen den Außendurchmesser D₀ ist.

9. Gerät nach Anspruch 8, **dadurch gekennzeichnet, daß** an der Art eines mehrgängigen Gewindes mehrere spiralförmig verlaufende Außenrippen (53) am Resonatormantel vorgesehen sind.

10. Gerät nach einem der Ansprüche 1 bis 4, 8 oder 9, **dadurch gekennzeichnet, daß** die zentrale Längsachse (57) des zylindrischen Innenraums (58) des Hohlraumresonators (17_{b}) außeraxial bezüglich der zentralen Längsachse (59) seiner radial äußeren zylindrischen Mantelfläche (61) oder der zylindrischen Hüllfläche seiner Außenstruktur (47;49;52,53;56) angeordnet ist.

11. Gerät nach einem der Ansprüche 1 bis 10, **dadurch gekennzeichnet, daß** mindestens drei Hohlraum-Resonatoren (17, 17'' und 17') derselben Länge L, desselben äußeren Durchmessers D₀ und derselben Resonanzfrequenz Fᵣ in koaxialer Anordnung entlang einer gemeinsamen zentralen Längsachse in starker akustischer Kopplung zu einer insgesamt stabförmigen Ultraschallquelle (35) vereinigt sind, innerhalb derer jeweils im Innenraum von Resonatorelementen (17',17'') Transducer (42) angeordnet sind, die über Wellenleiter (46) je an eine benachbarte Resonatorhohlräume gegeneinander absetzende Querwände (36) der durch die Resonatoren (17,17'',17') insgesamt gebildeten Ultraschallquelle (35) angekoppelt sind.

12. Gerät nach Anspruch 1, **dadurch gekennzeichnet, daß** das/die zwischen einem äußeren Resonatorelement (17') und dem von diesem entfernt angeordneten inneren Resonator element (17) angeordnete(n) Resonatorelement(e) (17'') topfförmig gestaltet ist/sind, mit rohrförmig-zylindrischem Mantel (18') und einem stabilen Boden (36), an dem der vom benachbarten Resonatorelement (17'') aufgenommene Transducer (42) angekoppelt ist, wobei die Bodendicke L_{B} klein gegenüber der axialen Ausdehnung des jeweiligen Resonatorelements (17',17'') ist.

13. Gerät nach Anspruch 11 oder Anspruch 12, **dadurch gekennzeichnet, daß** die topfförmig gestalteten Hohlraumresonatoren (17'') im Bereich ihres Bodens (36) und im Bereich ihrer offenen Endabschnitte (37) mit einem Außengewinde (38) und einem dazu komplementären Innengewinde gleicher axialer Ausdehnung L_{S} zur Befestigung mit den jeweils benachbarten Resonatorelementen (17,17'' und 17) versehen sind, wobei die axiale Ausdehnung L_{S} dieser Gewinde (38,39) signifikant kleiner ist als die Bodendicke L_{B} der topfförmig gestalteten Resonatorelemente (17'').

14. Gerät nach einem der Ansprüche 11 bis 13, **dadurch gekennzeichnet, daß** die Transducer (42) wechselspannungsgesteuerte piezokeramische Wechselspannungs-Schallwandler haben.

15. Gerät nach Anspruch 14, **dadurch gekennzeichnet, daß** einander in Längsrichtung (42) der Ultraschallquelle (35) benachbarte Transducer gegenphasig ansteuerbar sind.

## Claims

1. Device for transmitting ultrasoninc energy to a fluid or pasty medium, with
a) an alternating current generator, which is designed to provide frequencies between 1 kHz and 100 kHz,
b) a magnetostrictive or piezoelectric transducer which can be brought into high frequency longitudinal mechanical oscillations under the alternating current voltage output of a generator,
c) a cylindrical-rod shaped wave guide, which can be excited to longitudinal resonant oscillations via the transducer, and
d) a tubular shaped hollow chamber resonator acoustically coupled with the wave guide, which converts the longitudinal resonant oscillations in respect to its longitudinal axis into transverse oscillations, of which the oscillation energy can be transmitted into the medium to be treated with ultrasound, whereby
e) the hollow chamber resonator is so arranged or designed, that it satisfies the resonance condition with respect to the longitudinal as well also with respect to the transversal self-oscillations of its jacket,
thereby **characterized, that**
the resonator length L, the outer diameter D₀ and the thickness δ of the resonator wall (18; 62) are tuned to each other according to the relationships$\text{L} \text{=} \frac{{\text{C}}_{\text{1R}}}{\text{2} {\text{F}}_{\text{r}}} \text{n} \text{(1 -} \frac{\text{Δ} \text{L}}{\text{1 +} \sqrt{\text{1 + Δ} \text{L}}} \text{);} \text{n} \text{= 1,2,3,...}$${\text{D}}_{\text{0}} \text{=} \frac{{\text{C}}_{\text{lr}}}{\text{π} {\text{f}}_{\text{r}}} \text{+ (1 + Δ} \text{D} \text{)}$$\text{L} \text{≤} \frac{\text{δ(} {\text{D}}_{\text{0}} \text{- δ)·} {\text{C}}_{\text{1} \text{R}} {\text{·ρ}}_{\text{R}}}{{\text{D}}_{\text{0}} {\text{ρ}}_{\text{L}} {\text{C}}_{\text{L}}}$ in which C_{1R} represents the sound velocity of the longitudinal ultrasound-oscillations in the material of the hollow chamber resonator (17; 17'), which is satisfied by the relationship${\text{C}}_{\text{1} \text{R}} \text{=} \sqrt{\frac{\text{E} \text{(1 - ν)}}{{\text{ρ}}_{\text{R}} \text{(1 + ν)(1 - 2ν)}}}$ wherein
C_{L} represents the sound velocity in the ultrasound radiation subjected load material,
ρ_{R} represents the specific weight of the resonator material,
ρ_{L} represents the specific weight of the load material,
E represents the Young's modulus of elasticity, with the
D Poisson's transverse contraction constant of the resonator-material, and
fᵣ represents the resonance frequency of the hollow chamber-resonator (17; 17'), wherein the dimensions ΔL and ΔD satisfy the relationships$\text{Δ} \text{L} \text{=} \frac{{\text{a}}^{\text{2}}}{{\text{a}}^{\text{2}} \text{- (1 + Δ} \text{D} {\text{)}}^{\text{2}}}$ and$\text{Δ} \text{D} \text{=} \sqrt{\frac{{\text{b}}^{\text{2}} \text{-} {\text{a}}^{\text{2}}}{{\text{c}}_{\text{2}} \text{- 1}}} \text{- 1}$ in which a and b characterize the point of intersection coordinates of two functions a₁(y) and a₂(y) according to the relationship a₁(b)=a₂(b) = a, which in implicit form are provided by the relationships$\text{ξ(} {\text{a}}_{\text{1}} \text{,} {\text{J}}_{\text{n}} \text{)β(} {\text{a}}_{\text{1}} \text{) + µ(} {\text{a}}_{\text{1}} \text{,} {\text{N}}_{\text{n}} \text{)(1 -} \text{G} \text{(} {\text{a}}_{\text{1}} \text{)) - µ(} {\text{y,J}}_{\text{n}} \text{)} \text{G} \text{(} {\text{a}}_{\text{1}} \text{) + µ(} \text{y} \text{,} {\text{N}}_{\text{n}} \text{) = 0}$ ${\text{κ}}_{\text{1}}^{\text{2}} \text{(} \text{x} {\text{) = κ}}_{\text{1}}^{\text{2}} {\text{- κ}}^{\text{2}} \text{(} \text{x} \text{)}$${\text{κ}}_{\text{1}}^{\text{2}} \text{(} \text{x} {\text{) = κ}}_{\text{1}}^{\text{2}} {\text{- κ}}^{\text{2}} \text{(} \text{x} \text{)}$${\text{κ}}_{\text{1}}^{\text{2}} \text{(} \text{x} {\text{) = κ}}_{\text{1}}^{\text{2}} {\text{κ}}^{\text{2}} \text{(} \text{x} \text{)}$${\text{κ}}_{\text{l,} \text{t}} \text{=} \frac{\text{2π} {\text{f}}_{\text{r}}}{{\text{C}}_{\text{1R,t}}}$${\text{κ}}^{\text{2}} \text{(} \text{x} \text{) =} \frac{\text{(1 - 2ν)(} {\text{b}}^{\text{2}} \text{-} {\text{x}}^{\text{2}} \text{) -} {\text{x}}^{\text{2}}}{\text{(1 - 2ν)(} {\text{b}}^{\text{2}} \text{-} {\text{x}}^{\text{2}} \text{)}}$$\text{ξ(} \text{x} \text{,} {\text{Z}}_{\text{n}} \text{) =} {\text{z}}_{\text{N} \text{+1}} \text{(} \text{x} \text{) -} \frac{{\text{ν}}^{\text{2}} \text{x}}{\text{(} \text{n} \text{+ 1)(1 - ν)}} {\text{Z}}_{\text{n}} \text{(} \text{x} \text{)}$$\text{q} \text{(} \text{x} \text{,} {\text{Z}}_{\text{n}} \text{) =} \frac{{\text{dZ}}_{\text{n} \text{+1}} \text{(} \text{x} \text{)}}{\text{dx}} \text{-} \frac{\text{(} \text{n} \text{+ 1)}}{\text{x}} {\text{·Z}}_{\text{n} \text{+1}} \text{(} \text{x} \text{)}$ with: ϑ(x = a₁ oder a₂) = 1; ϑ(x = y) = c²$\text{G} \text{(} \text{X} \text{) =} \frac{{\text{G}}_{\text{1}} \text{(} \text{x} \text{,} {\text{N}}_{\text{n}} \text{)}}{{\text{G}}_{\text{1}} \text{(} \text{x} \text{,} {\text{J}}_{\text{n}} \text{)}}$ $\text{C} \text{=} \frac{{\text{C}}_{\text{1} \text{R}}}{{\text{C}}_{\text{t}}}$${\text{C}}_{\text{1}}^{\text{2}} \text{=} \frac{\text{E}}{{\text{2ρ}}_{\text{R}} \text{(1 + ν)}}$ are given, wherein Cₜ represents the sound velocity of the transverse ultrasound wave.

2. Device according to claim 1, thereby **characterized, that** the hollow chamber resonator (17) over its entire length, or over at least a major portion of its length, has the shape of an inner and outer cylindrical tube, which on its end distant from the transducer is preferably provided with a hemispherical (32) shaped closure.

3. Device according to claim 2, thereby **characterized, that** the inner chamber of the hollow resonator (17) can be flushed with a liquid cooling medium.

4. Device according to claim 1, thereby **characterized, that** the supply of the cooling means to the hollow chamber of the resonator occurs via a central tube coaxial to the longitudinal axis (14), of which the opening is provided in the vicinity of the resonator closure (32), and the return of the cooling medium occurs via a return flow conduit provided in the wave guide block of the transducer.

5. Device according to one of claims 1 through 4, thereby **characterized, that** the resonator (17a; 17e) is provided on its outer side with ring ribs (47), at least in the areas of high deflection amplitudes in the longitudinal oscillation direction.

6. Device according to claim 5, thereby **characterized, that** the ring ribs (47) have the form of radial flanges with acute angled peripheral edges (48), wherein the radial projection h of these ring ribs is small in comparison to the outer diameter D₀ of the ring shaped base body of the resonator (17ₐ) and the axial thickness 1 of these ribs is small in comparison to the value L/2 (for n=1).

7. Device according to claim 5, thereby **characterized, that** the outer radius R(z) of the hollow chamber resonator (17e) is calculated according to the relationship$\text{R} \text{(} \text{z} \text{) =} {\text{R}}_{\text{0}} \text{+δ} \text{R} \text{·sin(} \frac{\text{z}}{{\text{z}}_{\text{0}}} \text{)}$ in which R₀ represents the central radius of the resonator jacket (55), δR represents the amplitude of the radius change and z₀ represents the periodic length of the radius variation, seen in the direction of the central resonator longitudinal axis (54).

8. Device according to one of claims 1 through 4, thereby **characterized, that** the resonator (17c; 17d) has at least a spiral or helical shaped outer rib (49; 53), of which the radial outer projections are small in comparison to the outer diameter D₀.

9. Device according to claim 8, thereby **characterized, that** in the manner of a multi-threaded winding multiple spiral shaped running outer ribs (53) are provided on the resonator jacket.

10. Device according to one of claims 1 through 4, 8 or 9, thereby **characterized, that** the central longitudinal axis (57) of the cylindrical inner chamber (58) of the hollow resonator (17b) is provided abaxialy with respect to the central longitudinal axis (59) of its radial outer cylindrical jacket surface (61) or the cylindrical whole surface of its outer structure (47; 49; 52, 53; 56).

11. Device according to one of claims 1 through 10, thereby **characterized, that** at least three hollow chamber resonators (17, 17'' and 17') of the same length L, the same outer diameter D₀ and the same resonance frequency Fᵣ are united into an overall rod-shaped ultrasound source (35) in coaxial arrangement along a common central longitudinal axis with rigid acoustic coupling, within which respectively in the internal chamber of the resonator elements (17', 17'') transducers (42) are provided, which are coupled via a wave guides (46) respectively onto an adjacent resonator hollow chamber against a transverse wall (36) which via the resonators (17, 17'', 17') overall forms the ultrasound source (35).

12. Device according to claim 1, thereby **characterized, that** between an outer resonator element (17') and the inner resonator element (17) distanced therefrom is/are provided resonator element(s) (17'') pot-shaped in form, with tubular shaped cylindrical jackets (18') and a stable floor (36), onto which the transducer (42) of the adjacent resonator element (17'') is coupled, wherein the floor thickness L_{B} is small in comparison to the axial projection of the respective resonator elements (17', 17'').

13. Device according to claim 11 or 12, thereby **characterized, that** the pot-shaped formed hollow chamber resonator(s) (17'') in the area of their floor (36) and in the area of their open end section (36) are provided with an outer threading (38) and a thereby complimentary inner threading of the same axial projection L_{S} for securing with respective adjacent resonator element (17, 17'' and 17[sic]) wherein the axial separation L_{S} of this threading (38, 39) is significantly smaller than the floor thickness L_{B} of the pot shaped designed resonator elements (17'').

14. Device according to one of claims 11 through 13, thereby **characterized, that** the transducers (42) have alternating current controlled piezoceramic alternating current-sound transformers.

15. Device according to claim 14, thereby **characterized, that** in the longitudinal direction (42) of the ultrasound source (35) the transducers adjacent to each other are controllable counter phasically.

## Revendications

1. Appareil à transmettre des ondes ultrasonores dans un milieu liquide ou pâteux, comportant
a) un générateur de tension alternative dimensionné pour des fréquences comprises entre 1 kHz et 100 kHz,
b) un transducteur magnétostrictif ou piézoélectrique, excitable en oscillations mécaniques longitudinales à haute fréquence par la tension alternative de sortie du générateur,
c) un guide d'ondes en forme de barre cylindrique, excitable en oscillations longitudinales de résonance par le transducteur et
d) un résonateur à cavité tubulaire, couplé acoustiquement avec le guide d'ondes, qui convertit les oscillations longitudinales de résonance en oscillations transversales par rapport à son axe longitudinal, dont l'énergie d'oscillation peut être transmise dans le milieu à traiter avec les ultrasons,
e) le résonateur à cavité tubulaire étant dimensionné de telle manière qu'il satisfait à la condition de résonance pour des oscillations propres aussi bien longitudinales que transversales de son enveloppe,
**caractérisé par le fait que**
la longueur L du résonateur, son diamètre extérieur D₀ et l'épaisseur δ de sa paroi (18 ; 62) sont coordonnés selon les relations$\text{L =} \frac{{\text{C}}_{\text{1R}}}{{\text{2f}}_{\text{r}}} \text{n(1 -} \frac{\text{ΔL}}{\text{1 +} \sqrt{\text{1 + ΔL}}} \text{);n = 1,2,3,...}$${\text{D}}_{\text{0}} \text{=} \frac{{\text{C}}_{\text{lr}}}{{\text{πf}}_{\text{r}}} \text{+ (1 + ΔD)}$$\text{L ≤} \frac{{\text{δ(D}}_{\text{0}} {\text{- δ)·C}}_{\text{1R}} {\text{·ρ}}_{\text{R}}}{{\text{D}}_{\text{0}} {\text{ρ}}_{\text{L}} {\text{C}}_{\text{L}}}$ dans lesquelles C_{1R} désigne la vitesse du son des oscillations ultrasonores longitudinales dans le matériau du résonateur à cavité (17 ; 17'), laquelle est donnée par la relation où
C_{L} est la vitesse du son dans le matériau de charge exposé au rayonnement ultrasonore,
ρ_{R} le poids spécifique du matériau du résonateur,
ρ_{L} le poids spécifique du matériau de charge,
E le module d'élasticité de Young,
ν la constante de contraction transversale de Poisson du matériau du résonateur et
fᵣ la fréquence de résonance du résonateur à cavité (17 ; 17'), les grandeurs ΔL et ΔD satisfaisant aux relations
$\text{ΔL =} \frac{{\text{a}}^{\text{2}}}{{\text{a}}^{\text{2}} {\text{- (1 + ΔD)}}^{\text{2}}}$ et$\text{ΔD =} \sqrt{\frac{{\text{b}}^{\text{2}} {\text{- a}}^{\text{2}}}{{\text{c}}_{\text{2}} \text{- 1}}} \text{-1}$ dans lesquelles a et b désignent les coordonnées du point d'intersection de deux fonctions a₁(y) et a₂(y) selon la relation a₁(b) = a₂(b) = a, qui sont données sous forme implicite par les relations :${\text{ξ(a}}_{\text{1}} {\text{,J}}_{\text{n}} {\text{)β(a}}_{\text{1}} {\text{) + µ(a}}_{\text{1}} {\text{,N}}_{\text{n}} {\text{)(1 - G(a}}_{\text{1}} {\text{)) - µ(y,J}}_{\text{n}} {\text{)G(a}}_{\text{1}} {\text{) + µ(y,N}}_{\text{n}} \text{) = 0}$${\text{q(a}}_{\text{2}} {\text{,J}}_{\text{n}} {\text{)β(a}}_{\text{2}} {\text{) + q(a}}_{\text{2}} {\text{,N}}_{\text{n}} {\text{)(1-G(a}}_{\text{2}} \text{)) -} \frac{{\text{κ}}_{\text{t}} {\text{(a}}_{\text{2}} \text{)}}{{\text{κ}}_{\text{1}} {\text{(a}}_{\text{2}} \text{)}} {\text{[q(y,J}}_{\text{n}} {\text{)G(a}}_{\text{2}} {\text{) - q(y,N}}_{\text{n}} \text{)] = 0}$${\text{κ}}_{\text{1}}^{\text{2}} {\text{(x) = k}}_{\text{1}}^{\text{2}} {\text{- k}}^{\text{2}} \text{(x)}$${\text{κ}}_{\text{1}}^{\text{2}} {\text{(x) = k}}_{\text{1}}^{\text{2}} {\text{- k}}^{\text{2}} \text{(x)}$${\text{k}}^{\text{2}} {\text{(x) = k}}_{\text{1}}^{\text{2}} {\text{κ}}^{\text{2}} \text{(x)}$${\text{k}}_{\text{l,t}} \text{=} \frac{{\text{2πf}}_{\text{r}}}{{\text{C}}_{\text{1R,t}}}$${\text{κ}}^{\text{2}} \text{(x) =} \frac{{\text{(1 - 2ν)(b}}^{\text{2}} {\text{- x}}^{\text{2}} {\text{) - x}}^{\text{2}}}{{\text{(1 - 2ν)(b}}^{\text{2}} {\text{- x}}^{\text{2}} \text{)}}$${\text{ξ(x,Z}}_{\text{n}} {\text{) = Z}}_{\text{n+1}} \text{(x) -} \frac{{\text{ν}}^{\text{2}} \text{x}}{\text{(n + 1)(1 - ν)}} {\text{Z}}_{\text{n}} \text{(x)}$${\text{q(x,Z}}_{\text{n}} \text{) =} \frac{{\text{dZ}}_{\text{n+1}} \text{(x)}}{\text{dx}} \text{-} \frac{\text{(n + 1)}}{\text{x}} {\text{·Z}}_{\text{n+1}} \text{(x)}$ wit: ϑ(x = a₁ oder a₂) = 1; ϑ(x = y) = c²$\text{G(x) =} \frac{{\text{G}}_{\text{1}} {\text{(x,N}}_{\text{n}} \text{)}}{{\text{G}}_{\text{1}} {\text{(x,J}}_{\text{n}} \text{)}}$${\text{G}}_{\text{t}} {\text{(x,Z}}_{\text{n}} {\text{) = µ(x,J}}_{\text{n}} {\text{)[ξ(y,Z}}_{\text{n}} {\text{) + ξ(x,N}}_{\text{n}} {\text{)] - ξ(x,J}}_{\text{n}} {\text{)[µ(y,Z}}_{\text{n}} {\text{) + µ(x,N}}_{\text{n}} \text{)]}$$\text{C =} \frac{{\text{C}}_{\text{1R}}}{{\text{C}}_{\text{t}}}$${\text{C}}_{\text{t}}^{\text{2}} \text{=} \frac{\text{E}}{{\text{2ρ}}_{\text{R}} \text{(1 + ν)}}$ où Cₜ désigne la vitesse du son des ondes ultrasonores transversales.

2. Appareil selon la revendication 1, **caractérisé par le fait que** le résonateur à cavité (17) présente sur toute sa longueur, ou sur au moins la majeure partie de sa longueur, la forme d'un tube intérieurement et extérieurement cylindrique qui, à son extrémité éloignée du transducteur, est pourvu d'une terminaison ayant de préférence la forme d'une calotte hémisphérique (32).

3. Appareil selon la revendication 2, **caractérisé par le fait que** l'espace intérieur du résonateur à cavité (17) peut être rincé avec un fluide de refroidissement.

4. Appareil selon la revendication 3, **caractérisé par le fait que** l'amenée du fluide de refroidissement dans la cavité du résonateur s'effectue via un tube capillaire central, coaxial à l'axe longitudinal (14), dont l'embouchure se situe à proximité de la terminaison du résonateur (32), et que le retour du fluide de refroidissement s'effectue via un canal d'évacuation situé dans le bloc guide d'ondes du transducteur.

5. Appareil selon l'une des revendications 1 à 4, **caractérisé par le fait que** le résonateur (17ₐ ; 17ₑ) est pourvu de nervures annulaires (47) sur son côté extérieur, au moins dans les zones de fortes amplitudes d'élongation dans la direction d'oscillation longitudinale.

6. Appareil selon la revendication 5, **caractérisé par le fait que** les nervures annulaires (47) ont la forme de brides radiales avec des arêtes (48) périphériques à angles vifs, l'extension radiale h de ces nervures annulaires étant petite par rapport au diamètre extérieur D₀ du corps de base tubulaire du résonateur (17ₐ) et l'épaisseur axiale 1 de ces nervures étant petite par rapport à la valeur L/2 (pour n = 1).

7. Appareil selon la revendication 5, **caractérisé par le fait que** le rayon extérieur R(z) du résonateur à cavité (17ₑ) répond à la relation dans laquelle R₀ désigne le rayon moyen de l'enveloppe de résonateur (55), δR l'amplitude de la variation de rayon et z₀ la longueur de période de la variation de rayon, vue dans la direction de l'axe longitudinal central du résonateur (54).

8. Appareil selon l'une des revendications 1 à 4, **caractérisé par le fait que** le résonateur (17ₐ ; 17ₑ) présente au moins une nervure extérieure en forme de spirale (49 ; 53) dont l'extension radiale est petite par rapport au diamètre extérieur D₀.

9. Appareil selon la revendication 8, **caractérisé par le fait que** plusieurs nervures extérieures en forme de spirale (53) sont prévues, à la manière d'un filetage multiple, sur l'enveloppe de résonateur.

10. Appareil selon l'une des revendications 1 à 4, 8 ou 9, **caractérisé par le fait que** l'axe longitudinal central (57) de l'espace intérieur cylindrique (58) du résonateur à cavité (17_{b}) est excentré par rapport à l'axe longitudinal central (59) de sa surface d'enveloppe extérieure radiale (61) ou de la surface enveloppante cylindrique de sa structure extérieure (47 ; 49 ; 52 ; 53 ; 56).

11. Appareil selon l'une des revendications 1 à 10, **caractérisé par le fait qu'**au moins trois résonateurs à cavité (17, 17" et 17') de même longueur L, de même diamètre extérieur D₀ et de même fréquence de résonance Fᵣ sont réunis en une disposition coaxiale le long d'un axe longitudinal central, en fort couplage acoustique avec une source d'ultrasons globalement en forme de barre (35), au sein de laquelle sont disposés, à l'intérieur des éléments de résonateur (17', 17"), des transducteurs (42) qui sont couplés chacun par un guide d'ondes (46) à une paroi transversale (36), séparant l'une de l'autre des cavités de résonateur adjacentes, de la source d'ultrasons (35) formée au total par les résonateurs (17, 17' et 17'').

12. Appareil selon la revendication 1, **caractérisé par le fait que** le(s) élément(s) de résonateur (17'') disposé(s) entre un élément de résonateur extérieur (17') et l'élément de résonateur intérieur (17) éloigné de ce dernier est/sont en forme de pot, avec une enveloppe tubulaire cylindrique (18') et un fond stable (36) auquel est accouplé le transducteur (42) contenu par l'élément de résonateur adjacent (17''), l'épaisseur du fond L_{B} étant petite par rapport à l'extension axiale de l'élément de résonateur concerné (17', 17").

13. Appareil selon la revendication 11 ou 12, **caractérisé par le fait que** les éléments de résonateur en forme de pot (17") sont pourvus au niveau de leur fond (36) et au niveau de leurs sections terminales ouvertes (37) d'un filetage mâle (38) et d'un filetage femelle complémentaire à celui-ci, de même extension axiale Lₛ, pour la fixation avec les éléments de résonateur respectivement adjacents (17, 17'' et 17), l'extension axiale Lₛ de ces filetages (38, 39) étant significativement plus petite que l'épaisseur du fond L_{B} des éléments de résonateur en forme de pot (17").

14. Appareil selon l'une des revendications 11 à 13, **caractérisé par le fait que** les transducteurs (42) possèdent des convertisseurs électroacoustiques piézocéramiques commandés par tension alternative.

15. Appareil selon la revendication 14, **caractérisé par le fait que** des transducteurs mutuellement adjacents dans la direction longitudinale (42) de la source d'ultrasons (35) peuvent être commandés en opposition de phase.
